# EUROPÄISCHE PATENTSCHRIFT

(11) **EP 0 596 065 B1**
(45) Veröffentlichungstag und Bekanntmachung des Hinweises auf die Patenterteilung: **05.03.1997**
(21) Anmeldenummer: 93909805.9
(22) Anmeldetag: 01.06.1993
(51) Int. Cl.: B25D 17/02, B28D 1/26, E02F 9/28, B25D 5/00

(54) **WERKZEUG UND VERFAHREN ZUM ABBAU VON BODEN- ODER WANDBESCHICHTUNGEN**
PROCESS AND TOOL FOR REMOVING FLOOR AND WALL COVERINGS
OUTIL ET PROCEDE PERMETTANT D'ENLEVER DES REVETEMENTS DE SOL OU DE MUR

(30) Priorität: 02.06.1992 DE 4218134
(43) Veröffentlichungstag der Anmeldung: 11.05.1994
(73) Patentinhaber: HALDER, Lorenz, D-88636 Ruschweiler (DE)
(72) Erfinder: HALDER, Lorenz, D-88636 Ruschweiler (DE)
(74) Vertreter: Patentanwälte Eisele, Otten & Roth
(86) Internationale Anmeldenummer: DE9300472
(87) Internationale Veröffentlichungsnummer: WO9324282

(56) Entgegenhaltungen:
- EP-A- 0 280 003
- EP-A- 0 412 287
- WO-A-91/10807
- DE-A- 539 634
- DE-A- 2 730 596
- FR-A- 671 896
- FR-A- 1 273 042
- FR-A- 2 563 546
- GB-A- 2 037 223
- GB-A- 2 113 143

## Beschreibung

Die Erfindung betrifft ein Werkzeug zum Abbau oder zur Bearbeitung von hochfesten Boden- oder Wandbeschichtungen, insbesondere in Industriebauten, mit einem mit Schlag- und/oder Rüttelkräften beaufschlagbaren, mit Schlagspitzen besetzten, nicht rotierenden Träger und mit einem die Schlag- und/oder Rüttelkräfte erzeugenden Antrieb.

Industrieestriche auf Rohbeton, z. B. Verschleißbeläge aus Magnesit, Epoxyd- oder einem anderen Kunstharz, sind meist sehr hart und zäh. Sie sind daher im Zuge von Umbaumaßnahmen sehr schwer zu entfernen. Bekannt ist das Abfräsen mit einer Fräswalze, die mit Fräsdornen mit Widiaspitzen besetzt ist. Damit ist z. B. eine Frässpur von 400 mm Breite und 20 mm Tiefe zu erreichen. Solche Fräswalzen erfordern aber ein verhältnismäßig schweres Grundfahrzeug mit hoher Antriebsleistung. Mit einer solchen Maschine ist nur ein Teil der Bodenflächen, beispielsweise bei verwinkelten Altbauten, zu erreichen. Dies nicht nur wegen enger Türdurchlässe, sondern auch wegen der zu geringen Tragfähigkeit von Geschoßdecken. Die nicht erreichbaren Bodenflächenteile müssen dann in Handarbeit mit dem Preßlufthammer aufgestemmt werden. Zu erwähnen ist auch die außerordentlich starke Staubentwicklung beim Einsatz solcher Fräsen, die teure Absaugeinrichtungen erforderlich macht.

Ein Werkzeug der einleitend bezeichneten Art, mit dem die beschriebenen Arbeiten grundsätzlich auch durchgeführt werden können, ist aus der FR-A-671 896 bekannt. Es weist einen ebenen plattenförmigen Träger auf, an dessen Oberseite eine Lagerpfanne angeformt ist, die das kugelförmige Ende eines Schafts aufnimmt, so daß also der Schaft mit der Platte mittels eines Kugelgelenks verbunden ist. In Aufnahmebohrungen der Platte, die sich zur Unterseite hin konisch erweitern, sind Schlagspitzen mit ihrem konischen Schaft nach unten überstehend fest eingesetzt.

Dieses bekannte Werkzeug hat den Nachteil, daß die Schlagwirkung, die letztlich an den Schlagspitzen ankommt, in ihrer Richtung unbestimmt ist. Das verringert die Leistung im praktischen Einsatz. Andererseits sind die starr in den Träger eingesetzten Schlagspitzen, sofern sie aus Hartmetall bestehen, stark bruchgefährdet.

Andererseits ist es aus der GB-A-2 037 223 bekannt, Fräswalzen für den Straßenbau mit sogenannten Fräsdornen auszustatten, deren Dornkörper jeweils in einer Aufnahmebohrung mit Spiel in radialer und axialer Richtung gehalten sind. Einen solchen Dornkörper, der mittels einer Spannhülse aus Federstahl in der Aufnahmebohrung gegen Herausfallen gesichert ist, zeigen auch die GB-A-2 113 143 und die WO-A-91/10807.

Der Erfindung liegt die Aufgabe zugrunde, ein Werkzeug vorzuschlagen, mit dem sich die eingangs benannten Arbeiten bei mindestens gleicher Flächenleistung verbessern lassen im Hinblick auf geringere Kosten für die maschinelle Einrichtung, bessere Manövrierfähigkeit in Gebäuden und geringere Staubentwicklung. Eine weitere Aufgabe besteht darin, ein Werkzeug anzugeben, mit dem verhältnismäßig dünne Beschichtungen von wenigen Millimetern Dicke abgetragen und Oberflächen nur aufgerauht oder genau eingeebnet werden können.

Diese Aufgabe wird ausgehend von einem Werkzeug der einleitend bezeichneten Art erfindungsgemäß dadurch gelöst, daß die Schlagspitzen als Fräsdorne ausgebildet sind, die in an sich bekannter Weise jeweils einen mit einer Hartmetallspitze versehenen Dornkörper aufweisen, der in einer Aufnahmebohrung mit Spiel gehalten und gegen Herausfallen gesichert ist. Der Grundgedanke besteht also darin, bekannte Fräsdorne, gelegentlich auch als Rundschaftmeißel bezeichnet, in einer bisher nicht bekannten Weise einzusetzen, nämlich so, daß ein Dornkörper oder mehrere Dornkörper gleichzeitig mit ihren Spitzen auf dem abzubauenden oder zu bearbeitenden Belag aufliegen und einer Schlag- und/oder Rüttelbeanspruchung unterworfen werden.

Im Vergleich zu einem Meißelwerkzeug mit durchgehender Schneide oder einzelnen Spitzen ergeben sich verschiedene grundsätzliche Vorteile. Vor allem hat das beschriebene Werkzeug eine sehr hohe Standzeit, da die Dornkörper praktisch verschleißfrei sind. Da die immer scharfen Hartmetallspitzen leicht in das Material eindringen, brauchen die Schläge nicht so intensiv zu sein. Somit genügen bei gleicher Wirkung auf den abzubauenden bzw. zu bearbeitenden Belag kleinere Schlag- oder Rüttelantriebe und entsprechend geringer wird die Belastung der Gebäudedecken. Sehr wichtig ist auch der Umstand, daß in dem Belag enthaltene Stahlarmierungen nicht durchgeschnitten werden, sondern die Hartmetallspitzen von der Armierung abweichen. Die häufig gewünschte teilweise Freilegung von Armierungen ist also schnell und einfach möglich. Grundsätzlich ist die Staubentwicklung geringer.

Die Dornkörper werden mit Hilfe von Spannhülsen in Aufnahmebohrungen des Trägers mit Spiel gehalten. Sie können aber auch in spielgebenden Aufnahmegehäusen aus Stahlguß, die jeweils eine Aufnahmebohrung aufweisen, gehalten sein, wobei diese Gehäuse am Träger befestigt, z. B. angeschweißt, sind. Auf diese Weise können die Dorne einzeln ausgewechselt werden. Das hat übrigens den Vorteil, daß wahlweise Dornkörper eingesetzt werden können, deren Hartmetallspitzen hinsichtlich ihres metallischen Gefüges und ihrer Form auf den interessierenden Belagwerkstoff abgestimmt sind.

Die Dornkörper können an dem Träger in einer Reihe angeordnet sein. Das empfiehlt sich z. B. zum Aufbrechen eines Belages. Für Nachbearbeitungs- oder Aufrauhwerkzeuge empfiehlt sich hingegen eine Anordnung der Dornkörper in mehreren parallelen Reihen, wobei die Reihen gegeneinander versetzt sein sollten, so daß die Dorne benachbarter Reihen auf Lücke stehen. Außerdem können die Reihen im Grundriß einen gekrümmten oder winkelförmigen Verlauf haben, dem auch der Träger angepaßt sein kann. Bei einem Einstechwerkzeug mit nur einer Reihe Dornkörper hat die Winkelanordnung die vorteilhafte Folge, daß die sich bildenden Risse im abzubauenden Belag die Bogen- oder Winkelform fortsetzen. Dadurch können die abspringenden Schollen im voraus besser bestimmt werden. Nachbearbeitungswerkzeuge mit mehreren Dornkörper-Reihen dieser Form lassen sich besser führen.

Eine bevorzugte Ausführungsform der Erfindung besteht darin, daß der Träger als Meißel ausgebildet ist und einen in einen Schlagbolzen auslaufenden Meißelschaft aufweist. Dabei kommt der Vorteil einer geringeren erforderlichen Schlagkraft insofern zum Tragen, als die Gefahr eines Bruchs des Meißelschafts erheblich geringer ist. An dem Meißel sind die Dornkörper stets parallel zur Achse des Meißelschaftes angeordnet. Ein Nachbearbeitungsmeißel wird vorzugsweise so ausgebildet, daß die Spitzen der Dornkörper verschiedener Reihen auf unterschiedlichen, zur Achse des Meißelschafts senkrechten Ebenen liegen.

Ein sehr handlicher Meißel ergibt sich, wenn eine stumpfe spatenförmige Meißelklinge vorgesehen ist und die Dornkörper in eine Reihe am unteren Rand der Klinge angebrachter Aufnahmebohrungen eingesetzt sind. Um die Dornkörper leicht auswechseln zu können, kann entweder am Rand der Meißelklinge eine Fase angebracht sein, so daß der Kopf des Dorns zum Ausschlagen mittels eines gewöhnlichen Meißels zugänglich ist, oder es ist je eine in die Fläche der Meißelklinge eingebrachte schräge Bohrung vorgesehen, die am Boden der Aufnahmebohrung mündet, um den Dornkörper mittels eines Schlagdorns ausschlagen zu können.

Eine weitere Variante der Erfindung besteht darin, daß der Träger als Meißeltasche ausgebildet ist, die sich auf eine keilförmige, spatenartige Meißelklinge selbstklemmend aufstecken läßt. Unter Meißeltasche wird ein keilförmiger Hohlkörper verstanden, der nach Größe und Winkel seiner inneren Keilflächen genau an die Meißelklinge eines gewöhnlichen Meißels mit spatenförmiger Klinge angepaßt ist.

Um leichter eine gleichmäßige Bearbeitungstiefe erreichen zu können, ist es zweckmäßig, wenn der Träger einige unter den übrigen Dornkörpern verteilte stumpfe Dornkörper aufweist, die gegenüber den übrigen Dornkörpern zurückgesetzt sind. Sie bilden einen Tiefenanschlag gegenüber der Belagoberfläche, wenn die Hartmetallspitzen der übrigen Dornkörper in den Belagwerkstoff eingedrungen sind. Solche zurückgesetzten Dorne kommen vor allem bei größerflächigen bzw. mehrreihigen Trägern in Betracht.

Während die Meißel vor allem mit Hydraulikhämmern betrieben werden, auch mit solchen, die zusätzlich mit einem Rüttler oder Vibrator ausgerüstet sind, kommen für die Anwendung der vorgeschlagenen Werkzeuge auch verschiedene andere Schwingungsgeber in Betracht. So kann zum Beispiel der Antrieb ein Rüttler sein, dessen Rüttelplatte den Träger bildet oder an der ein mit Dornköpern besetzter Träger befestigt ist. Dabei können die Dornkörper senkrecht nach unten stehen oder in Richtung der Vorschubbewegung geneigt angebracht sein. Für schmale Räume kommt als Antrieb auch ein Grabenstampfer in Betracht, dessen Stampferfuß wiederum selbst als Träger ausgebildet oder mit einem von Dornkörpern besetzten Träger verbunden sein kann.

Für den Fall, daß mit größeren Meißeln der vorgeschlagenen Art gearbeitet werden soll, ist es zweckmäßig, einen Kompaktlader mit einem Hubgerüst heranzuziehen, an dessen Hubgerüst ein Hydraulikhammer angebracht ist. Damit lassen sich auch schwere Hydraulikhämmer in Gebäuden mit Vorteil einsetzen.

Ein bevorzugtes Arbeitsverfahren zum Abbau von Boden- oder Wandbeschichtungen greift auf einen an einem Kompaktlader angebrachten Hydraulikhammer zurück. Es gliedert sich in zwei Arbeitsgänge. Im ersten Arbeitsgang wird ein kleineres, vorzugsweise einreihiges Meißelwerkzeug an jeweils einer Stelle schräg in den Bodenbelag getrieben, so daß dieser platten- oder schollenweise abspringt. Je nach Bodenbelag erreichen diese Schollen eine beträchtliche Größe. In einem zweiten Arbeitsgang wird dann ein anderes breiteres und flächig ausgelegtes Nachbearbeitungs-Meißelwerkzeug kontinuierlich über die vorbearbeitete Fläche geführt. Dabei werden dann die noch verbliebenen Belagreste abgesprengt und die aus Betonschlämme bestehende glatte Oberfläche des Rohbetons aufgerauht, um eine gute Haftung des neuen Belags zu erreichen.

Ein besonderer Vorteil dieses Abbauverfahrens besteht darin, daß es sich der oftmals wechselnden Dicke des abzubauenden Belages anpassen kann. Es wird also nicht wie mit einer Fräse auf bestimmte Tiefe gearbeitet. Dadurch kann ein beträchtlicher Anteil des noch verwendbaren Unterbetons erhalten werden.

Die vorgeschlagenen Werkzeuge eignen sich auch hervorragend zum Aufrauhen harter glatter Beläge, um diese rutschsicher zu machen oder die Haftung einer neu aufgebrachten Beschichtung zu gewährleiten. Es ist möglich, Kunststoffschichten im Millimeterbereich abzutragen. Gelegentlich sind auch sehr kleine Abtragtiefen gefragt, wenn es darum geht, eine Oberfläche genau einzuebnen bzw. die Oberflächengüte zu verbessern.

Ausführungsbeispiele der Erfindung werden nachfolgend anhand der Zeichnung erläutert. Im einzelnen zeigt
- Fig. 1: die Vorderansicht eines einreihigen Meißels mit Querhaupt,
- Fig. 2: die Seitenansicht des Meißels nach Fig. 1,
- Fig. 3: die Vorderansicht eines zweireihigen Meißels mit Querhaupt,
- Fig. 4: die Seitenansicht des Meißels nach Fig. 3,
- Fig. 5: die Vorderansicht eines Meißels mit spatenförmiger Meißelklinge und unmittelbar in Aufnahmebohrungen gehaltenen Dornkörpern,
- Fig. 6: die Seitenansicht des Meißels nach Fig. 5,
- Fig. 7: einen Teillängsschnitt der Meißelklinge nach Fig. 6 in größerem Maßstab,
- Fig. 8: die Seitenansicht einer Meißeltasche mit zugehörigem Meißel,
- Fig. 9: eine räumliche Darstellung eines mit Dornkörpern versehenen Rüttlers,
- Fig. 10: eine räumliche Darstellung eines mit Dornkörpern versehenen Stampfers,
- Fig. 11: eine Seitenansicht eines Kompaktladers mit am Hubgerüst angebrachtem Hydraulikhammer.

Der Meißel 1 nach den Figuren 1 und 2 hat einen flachen Mittelteil 2, der nach oben in einen Schlagbolzen 3 ausläuft. Letzterer paßt in den in Fig. 11 gezeigten Hydraulikhammer. Unten ist an den Mittelteil 2 ein querschnittlich rechteckiges Querhaupt 4 angeschweißt und an dessen Unterseite sitzen, ebenfalls fest angeschweißt und miteinander verschweißt, die Aufnahmegehäuse 5 von fünf Dornkörpern 6. Diese sind lose in den Aufnahmegehäusen 5 aufgenommen (siehe Fig. 7). Die Dornachsen verlaufen parallel zu sich selbst und zur Achse des Schlagbolzens 3. Durch die Verwendung von im Beispiel nur fünf Dornen dringen diese leicht in den Belag ein, so daß dieser plattenweise abspringt, insbesondere bei zur Belagoberfläche schräger Werkzeugführung.

Der in den Figuren 3 und 4 dargestellte Nachbearbeitungsmeißel 7 trägt an einem längeren und breiteren Querhaupt 8 zwei parallele Reihen von je zwölf und dreizehn Dornen, wobei die beiden Reihen in Längsrichtung auf Lücke gegeneinander versetzt sind. Außerdem sitzen die Dorne der ersten Reihe 9 etwas höher als die Dorne der zweiten Reihe 10, d. h. die Spitzen der Dorne der beiden Reihen liegen auf verschiedenen Querebenen 11 und 12 bezüglich der Schlagbolzenachse. Die Dornachsen sind untereinander alle parallel und parallel zur Schlagbolzenachse. Bei diesem Nachbearbeitungswerkzeug verteilt sich die Schlagkraft stärker. Das führt je nach Schlagkraft zu einer Zertrümmerung der verbliebenen kuppenförmigen Belagreste bzw. zu einem Aufrauhen der bearbeiteten Oberfläche. Die Aufnahmegehäuse 5 der Dorne sind auch in diesem Beispiel am Querhaupt 8 angeschweißt.

Der Meißel nach den Figuren 5 bis 7 hat einen längeren Schaft 13 und eine geschmiedete spatenförmige Meißelklinge 14 mit keilförmig gegeneinander geneigten Flächen. In die stumpfe Schneide der Meißelklinge 14 sind von unten her sechs Aufnahmebohrungen 15 eingebracht, die in einer Reihe liegen und zueinander und zum Schaft 13 parallel sind. Fig. 7 läßt erkennen, daß die Dornkörper 6 eine Kopfpartie 16 mit einer eingelöteten Hartmetallspitze 17, einen Kragen 18, einen zylindrischen Schaft 19 und eine Verbreiterung 20 am Schaftende aufweisen. Um den Schaft ist eine in Längsrichtung geschlitzte Spannhülse 21 aus Federstahl gelegt, welche die Tendenz hat, radial aufzuspringen, und sich dadurch in der Aufnahmebohrung 15 verspannt. Der Dornkörper 6 hat in der Aufnahmebohrung radiales und axiales Spiel. Andererseits wird er am Herausfallen gehindert, weil die Verbreiterung 20 am oberen Ende der Spannhülse 21 anschlägt.

Um den eingesetzten Dornkörper herausnehmen zu können, sind zwei Maßnahmen gezeigt, die auch nur einzeln angewendet werden können. Der untere Rand der Meißelklinge zeigt eine Fase 22, die es ermöglicht, einen normalen Meißel auf den Kragen 18 des Fräsdorns aufzulegen und diesen auszutreiben. Andererseits ist eine schräge Bohrung 23 angebracht, welche in die Aufnahmebohrung 15 mündet. Auf diese Weise kann der Dornkörper mittels eines in die Bohrung 23 passenden Stößels ausgetrieben werden.

In Fig. 8 ist eine Meißeltasche 37 gezeigt, die nur einen als Hohlkörper ausgebildeten Träger aufweist und zum Aufstecken auf einen konventionellen Meißel bestimmt ist, der eine Meißelklinge 38 mit normaler Schneide aufweist. Natürlich müssen die Außenflächen der Meißelklinge 38 und die Innenflächen der Meißeltasche insbesondere hinsichtlich ihrer Neigung aufeinander abgestimmt sein. Eine solche Meißeltasche ist leichter und billiger als ein kompletter Meißel. Sie ist als Zubehör zur Ergänzung eines normalen Meißels gedacht.

Der in Fig. 9 gezeigte Rüttler hat einen Benzinmotor. Er wird an einem Griffbügel 25 geführt und steht auf dem ebenen Bodenabschnitt 26 seiner Rüttelplatte 24. Diese hat einen in Vorschubrichtung ansteigenden Schrägabschnitt 27, der mit einer Reihe von Dornkörpern besetzt ist. Die Spitzen der Dorne liegen etwa 3 mm unterhalb der Aufstandsfläche des Bodenabschnitts 26. Anstelle einer Führung des Rüttlers von Hand kann dieser auch maschinell mit konstantem Vorschub bewegt werden, zum Beispiel mittels eines Kompaktladers, wie in Fig. 11 einer dargestellt ist. Der Rüttler wird dazu mit dem Hubgerüst des Kompaktladers verbunden.

In Fig. 10 ist ein Grabenstampfer mit einem Stampferfuß 28 und einem Haltebügel 29 dargestellt. An die Unterseite des Stampferfußes 28 ist eine Tragleiste 30 angeschraubt, an der eine Reihe von Dornkörpern angeordnet ist. Mit einem solchen Stampfer können auch noch bei engsten Räumlichkeiten, die mit Fahrzeugen und auch mit dem Rüttler nach Fig. 9 nicht mehr erreichbar sind, hohe Oberflächen-Abbauleistungen erbracht werden.

Fig. 11 schließlich zeigt einen Kompaktlader. Der Fahrer ist durch ein Schutzgitter 33 abgeschirmt. Ein Hubgerüst 34 kann mit Hilfe mehrerer Hydraulikzylinder bewegt werden. An dem Hubgerüst ist ein Hydraulikhammer 35 von 200 kg angebaut und in diesen ist ein mit Dornkörpern versehener Meißel 36 eingesetzt. Der auf Rädern verfahrbare Kompaktlader kann Durchfahrten von nur 1 m Breite passieren und auf Geschoßdecken mit einer Tragbelastungsfähigkeit von 1,5 t/m² operieren. Der Kraftstoffverbrauch ist sehr gering. Die Staubentwicklung beim Arbeiten mit dem Meißel läßt sich mit einfachen Industriestaubsaugern beherrschen.

Für spezielle Anwendungen ist es zweckmäßig, nur einen einzigen Dornkörper in der geschilderten Weise an einem Meißelschaft anzubringen und so einen Spitzmeißel mit Hartmetallspitze zu schaffen, bei dem die Spitze relativ zum Schaft Spiel hat. Ein solcher Meißel könnte die in Fig. 6 gezeigte Form haben, obwohl diese Figur die Seitenansicht des Meißels nach Fig. 5 darstellt.
- 1: Meißel
- 2: Mittelteil
- 3: Schlagbolzen
- 4: Querhaupt
- 5: Aufnahmegehäuse
- 6: Dornkörper
- 7: Nachbearbeitungsmeißel
- 8: Querhaupt
- 9: Reihe Dornkörper
- 10: Reihe Dornkörper
- 11: Querebene
- 12: Querebene
- 13: Schaft
- 14: Meißelklinge
- 15: Aufnahmebohrung
- 16: Kopfpartie
- 17: Hartmetallspitze
- 18: Kragen
- 19: Schaft
- 20: Verbreiterung
- 21: Spannhülse
- 22: Fase
- 23: Bohrung
- 24: Rüttelplatte
- 25: Griffbügel
- 26: Bodenabschnitt
- 27: Schrägabschnitt
- 28: Stampferfuß
- 29: Haltebügel
- 30: Tragleiste
- 33: Schutzgitter
- 34: Hubgerüst
- 35: Hydraulikhammer
- 36: Meißel
- 37: Meißeltasche
- 38: Meißelklinge

## Patentansprüche

1. Werkzeug zum Abbau oder zur Bearbeitung von hochfesten Boden- oder Wandbeschichtungen, insbesondere in Industriebauten, mit einem mit Schlag- und/oder Rüttelkräften beaufschlagbaren, mit Schlagspitzen besetzten, nicht rotierenden Träger und mit einem die Schlag- und/oder Rüttelkräften erzeugenden Antrieb, dadurch gekennzeichnet, daß die Schlagspitzen als Fräsdorne ausgebildet sind, die in an sich bekannter Weise jeweils einen mit einer Hartmetallspitze versehenen Dornkörper aufweisen, der in einer Aufnahmebohrung mit Spiel gehalten und gegen Herausfallen gesichert ist.

2. Werkzeug nach Anspruch 1, dadurch gekennzeichnet, daß der Träger (14) selbst Aufnahmebohrungen (15) aufweist.

3. Werkzeug nach Anspruch 1, dadurch gekennzeichnet, daß die Dornkörper (6) in Aufnahmegehäusen (5) gehalten und diese Aufnahmegehäuse am Träger (4, 8) befestigt sind.

4. Werkzeug nach Anspruch 1, dadurch gekennzeichnet, daß die Fräsdorne (6) in einer Reihe am Träger (4, 14, 26, 30) angeordnet sind.

5. Werkzeug nach Anspruch 1, dadurch gekennzeichnet, daß die Dornkörper (6) in mehreren parallelen Reihen (9, 10) an dem Träger (8) so angeordnet sind, daß die Reihen in Längsrichtung gegeneinander versetzt sind.

6. Werkzeug nach Anspruch 1, dadurch gekennzeichnet, daß der Träger (14) einen Schaft (13) aufweist, der in einen Schlagbolzen (3) ausläuft, und daß der Antrieb ein dazu passender maschineller Hammer (35) ist

7. Werkzeug nach Anspruch 5, dadurch gekennzeichnet, daß die Hartmetallspitzen (17) der Dornkörper (6) verschiedener Reihen (9, 10) auf unterschiedlichen, zur Achse des Schafts senkrechten Ebenen (11, 12) liegen.

8. Werkzeug nach Anspruch 1, dadurch gekennzeichnet, daß der Träger als spatenförmige Meißelklinge (14) ausgebildet ist und Dornkörper (6) in eine Reihe am unteren Rand der Meißelklinge angebrachter Aufnahmebohrungen (15) eingesetzt sind.

9. Werkzeug nach Anspruch 8, dadurch gekennzeichnet, daß der untere Rand der Meißelklinge eine Fase (22) aufweist.

10. Werkzeug nach Anspruch 8, dadurch gekennzeichnet, daß je eine in eine Seitenfläche der Meißelklinge (14) eingebrachte schräge Bohrung (23) am Boden einer der Aufnahmebohrungen (15) mündet.

11. Werkzeug nach Anspruch 1, dadurch gekennzeichnet, daß der Träger als Meißeltasche (37) ausgebildet ist, die sich auf eine keilförmige, spatenartige Meißelklinge (38) selbstklemmend aufstecken läßt.

12. Werkzeug nach Anspruch 5, dadurch gekennzeichnet, daß der Träger und/oder die Reihe (n) der Dornkörper im Grundriß gekrümmt oder winkelförmig ist.

13. Werkzeug nach Anspruch 5, dadurch gekennzeichnet, daß einige unter den übrigen Dornkörpern verteilte Dornkörper stumpfe Hartmetallspitzen aufweisen, die gegenüber den Hartmetallspitzen der übrigen Dornkörper zurückgesetzt sind.

14. Werkzeug nach Anspruch 1, dadurch gekennzeichnet, daß der Antrieb ein Rüttler ist und dessen Rüttelplatte (24) den Träger bildet oder ein Träger an der Rüttelplatte befestigt ist.

15. Werkzeug nach Anspruch 14, dadurch gekennzeichnet, daß die Rüttelplatte (24) einen ebenen, die Aufstandsfläche bildenden Bodenabschnitt (26) und wenigstens einen von dem Bodenabschnitt aus ansteigenden Schrägabschnitt (27) aufweist, und daß die Dornkörper (6) an dem Schrägabschnitt (27) mit gegenüber der Vertikalen geneigter Achsrichtung angeordnet sind.

16. Werkzeug nach Anspruch 1, dadurch gekennzeichnet, daß der Antrieb ein Stampfer ist und dessen Stampferfuß (28) den Träger bildet oder ein Träger (30) an dem Stampferfuß befestigt ist.

17. Werkzeug nach Anspruch 1, dadurch gekennzeichnet, daß der Träger die Form eines Spitzmeißels hat und am unteren Ende eine einzige Aufnahmebohrung für einen Dornkörper vorgesehen ist.

## Claims

1. Tool for removing or for treating highly resistant floor or wall coverings, in particular in industrial installations, with a non-rotating support, which is fitted with striking points and may be subjected to impact and/or vibration forces, and with a drive generating the impact and/or vibration forces, characterised in that the striking points may be constructed as cutter arbours, which in a manner known per se have a respective arbour member with a hard metal point, said arbour member being held with play in a receiving hole and secured against falling out thereof.

2. Tool according to Claim 1, characterised in that the support (4) itself has receiving holes (15).

3. Tool according to Claim 1, characterised in that the arbour members (6) are held in receiving housings (5) and these receiving housings are fastened to the support (4, 8).

4. Tool according to Claim 1, characterised in that the cutter arbours (6) are arranged in a row on the support (4, 14, 26, 30).

5. Tool according to Claim 1, characterised in that the arbour members (6) are arranged in several parallel rows (9, 10) on the support (8) so that the rows are staggered in longitudinal direction in relation to one another.

6. Tool according to Claim 1, characterised in that the support (14) has a shaft (13) which merges into an impact bolt (3), and that the drive is a machine hammer (35) adapted thereto.

7. Tool according to Claim 5, characterised in that the hard metal points (17) of the arbour members (6) of different rows (9, 10) lie on different planes (11, 12) perpendicular to the axis of the shaft.

8. Tool according to Claim 1, characterised in that the support is constructed as a spade-like chisel blade (14), and arbour members (6) are inserted into a row of receiving holes (15) located on the lower edge of the chisel blade.

9. Tool according to Claim 8, characterised in that the lower edge of the chisel blade has a chamfer (22).

10. Tool according to Claim 8, characterised in that a respective inclined hole (23) inserted into a side face of the chisel blade (14) opens at the base of one of the receiving holes (15).

11. Tool according to Claim 1, characterised in that the support is constructed as a chisel cavity (37) which may be attached in a self-clamping manner onto a wedge-shaped, spade-like chisel blade (38).

12. Tool according to Claim 5, characterised in that the support and/or the row (n) of arbour members is curved or angular in its basic contour.

13. Tool according to Claim 5, characterised in that some of the arbour members having blunt hard metal points are spread among and stand back against the remaining arbour members.

14. Tool according to claim 1, characterised in that the drive is a jolter and its jolter plate (24) forms the support or a support is fastened to the jolter plate.

15. Tool according to Claim 14, characterised in that the jolter plate (24) has a plane base section (26) forming the supporting surface and at least one inclined section (27) rising out of the base section, and that the arbour members (6) are arranged on the inclined section (27) with an axis orientation inclined relative to the vertical.

16. Tool according to Claim 1, characterised in that the drive is a stamp hammer and its stamper foot (28) forms the support or a support (30) is fastened to the stamper foot.

17. Tool according to Claim 1, characterised in that the support has the form of a pointed chisel, and at the lower end a single receiving hole is provided for an arbour member.

## Revendications

1. Outil pour l'enlèvement ou le traitement de revêtements de paroi ou de sol à haute résistance, en particulier dans des constructions industrielles, comportant un support pouvant être sollicité par des forces de percussion et/ou de vibrations, muni de pointes de percussion, non rotatif, et un entraînement engendrant les forces de percussion et/ou de vibrations,
caractérisé en ce que les pointes de percussion sont réalisées sous forme de mandrins de fraisage, qui présentent, de façon connue en soi, à chaque fois, un corps de mandrin muni d'une pointe en métal dur, qui est maintenu dans un perçage de réception avec un jeu et est garanti contre une chute.

2. Outil selon la revendication 1,
caractérisé en ce que le support (14) présente lui-même des perçages de réception (15).

3. Outil selon la revendication 1,
caractérisé en ce que les corps de mandrin (6) sont maintenus dans des boîtiers de réception (5) et ces boîtiers de réception sont fixés sur le support (4,8).

4. Outil selon la revendication 1,
caractérisé en ce que les mandrins de fraisage (6) sont agencés en une rangée sur le support (4,14,26,30).

5. Outil selon la revendication 1,
caractérisé en ce que les corps de mandrin (6) sont agencés en plusieurs rangées parallèles (9,10) sur le support (8), de sorte que les rangées soient décalées l'une par rapport à l'autre en direction longitudinale.

6. Outil selon la revendication 1,
caractérisé en ce que le support (14) présente un arbre (13) qui se prolonge en un axe de percussion (3), et en ce que l'entraînement est un marteau mécanique (35) adapté à celui-ci.

7. Outil selon la revendication 5,
caractérisé en ce que les pointes en métal dur (17) des corps de mandrin (6) de différentes rangées (9,10) se trouvent sur des plans différents (11,12) perpendiculaires à l'axe de l'arbre.

8. Outil selon la revendication 1,
caractérisé en ce que le support est réalisé sous forme de lame d'outil (14) en forme de bêche, et les corps de mandrin (6) sont disposés dans une rangée de perçages de réception (15) prévus au bord inférieur de la lame d'outil.

9. Outil selon la revendication 8,
caractérisé en ce que le bord inférieur de la lame d'outil présente un biseau (22).

10. Outil selon la revendication 8,
caractérisé en ce que, à chaque fois, un perçage incliné (23) prévu dans une surface latérale de la lame d'outil (14) débouche au fond d'un des perçages de réception (15).

11. Outil selon la revendication 1,
caractérisé en ce que le support est réalisé sous forme de poche d'outil (37), qui peut être enfichée à auto-serrage sur une lame d'outil (38) en forme de bêche en coin.

12. Outil selon la revendication 5,
caractérisé en ce que le support et/ou la ou les rangées de corps de mandrin sont cintrés en projection horizontale ou de forme angulaire.

13. Outil selon la revendication 5,
caractérisé en ce que certains corps de mandrin répartis parmi les corps de mandrin restants présentent des pointes de métal dur émoussées, qui sont décalées en arrière par rapport aux pointes de métal dur des corps de mandrin restants.

14. Outil selon la revendication 1,
caractérisé en que l'entraînement est un appareil vibreur et la plaque de vibration (24) de celui-ci forme le support ou un support est fixé à la plaque de vibration.

15. Outil selon la revendication 14,
caractérisé en ce que la plaque de vibration (24) présente une partie de fond (26) plane formant la surface de contact au sol et au moins une partie inclinée (27) montant à partir de la partie de fond, et en ce que les corps de mandrin (6) sont agencés sur la partie inclinée (27) avec une direction axiale inclinée par rapport à la verticale.

16. Outil selon la revendication 1,
caractérisé en ce que l'entraînement est un outil de damage et le pied (28) de celui-ci forme le support ou un support (30) est fixé au pied de l'outil de damage.

17. Outil selon la revendication 1,
caractérisé en ce que le support présente la forme d'un outil pointu et, à l'extrémité inférieure, il est prévu un perçage de réception unique pour un corps de mandrin.
